# FASCICULE DE BREVET EUROPEEN

(11) **EP 0 142 438 B1**
(45) Date de publication et mention de la délivrance du brevet: **25.05.1988**
(21) Numéro de dépôt: 84402262.4
(22) Date de dépôt: 09.11.1984
(51) Int. Cl.: B65B 63/02, B30B 9/30

(54) **Méthode et appareillage pour l'ensachage de matières fibreuses**
Verfahren und Apparat zum Befüllen von Säcken mit faserigen Materialien
Method and apparatus for bagging fibrous materials

(30) Priorité: 09.11.1983 US 550475
(43) Date de publication de la demande: 22.05.1985
(73) Titulaire: CertainTeed Corporation, Valley Forge Pennsylvania 19482 (US)
(72) Inventeur: Ampolini, Jacques Ferdinand, Paoli, PA 19301 (US); Piotrowski, Tony Stephen, Ambler, PA 19002 (US)
(74) Mandataire: Le Vaguerese, Sylvain Jacques

(56) Documents cités:
- FR-A- 1 274 007

## Description

Cette invention concerne l'ensachage de matières compressibles, en général fibreuses, et plus particulièrement l'ensachage de fibres minérales en rouleaux, destinées par exemple à l'isolation par fibres de verre. On devra entendre ci-dessous que, lorsqu'il est fait référence à des « rouleaux d'isolation en fibres de verre ou analogues •, une telle référence doit être considérée comme typique, non limitative, en ce sens que d'autres matières présentant des caractéristiques, en relation avec l'ensachage, semblables à celles des rouleaux d'isolation en fibres de verre pourront également être traitées avec la méthode et l'appareillage de la présente invention. Par exemple, on pourrait utiliser des poches d'isolation (de préférence sous la forme de poches à mailles larges permettant le passage de l'air durant la compression), dont les configurations pourraient être celles de coussins, ou autres, et qui, pour les fins de cette invention, sont à considérer comme suffisamment cylindriques et semblables à des rouleaux pour être traitées suivant cette invention. En outre, bien que cette invention soit utilisée de préférence pour comprimer les pièces en forme de rouleaux en cours d'emballage, la compression n'est pas une activité essentielle, en ce sens que, en fonction des dimensions de la pièce à emballer, il serait concevable de réaliser l'ensachage selon cette invention sans faire intervenir de compression.

Diverses techniques ont été jusqu'ici utilisées pour l'ensachage des fibres de verre et matières analogues. Par exemple, l'utilisation d'un appareil d'ensachage pour fibres de verre en rouleaux est exposée dans le brevet US n° 3 717 973. Un autre appareil d'ensachage de fibres de verre est exposé dans le brevet US n° 3 964 232. Un autre procédé et appareillage est encore décrit dans le brevet US n° 3 458 966.

De même, une méthode pour transformer des matériaux compressibles en rouleau à configuration cylindrique présentant une dimension diamétrale réduite a été décrite dans le brevet français n° 1 274 007.

Dans l'ensachage d'articles d'isolation réalisés à partir de rouleaux de fibres de verre, il devient de plus en plus important que l'article d'isolation, s'il est comprimé, présente un taux élevé de récupération d'épaisseur, parce que, si une telle récupération est faible, il faut un excès considérable d'épaisseur avant l'ensachage, si l'on veut obtenir l'épaisseur nominale après déballage. De même, dans certains types d'ensachage, par exemple si un rouleau de fibres de verre est disposé dans une gaine généralement imperméable à l'air, dans laquelle il est ensuite fait un vide destiné à appliquer étroitement la gaine tout autour du paquet, il est bien connu que la dimension du rouleau de fibres de verre peut être réduite, voire dans une telle mesure qu'il en est résulté fréquemment d'importantes ruptures intempestives de fibres et une compression fortement inégale, ce qui, à son tour, rend souvent le produit final au moins hautement inesthétique, si ce n'est inutilisablé.

On connaît d'autres modes d'ensachage de nattes d'isolation en fibres de verre, tels qu'un emballage en couches alternées (ou emballage zig-zag), mais de tels emballages peuvent aussi entraîner des ruptures intempestives de fibres à l'emplacement des plis.

Néanmoins, il est hautement désirable, en un certain sens, de réduire les dimensions des emballages de fibres de verre, afin de réduire les coûts de manutention, de diminuer les coûts de fret afférant au transport de grands emballages volumineux et d'obtenir une plus grande efficacité dans le stockage.

La présente invention vise à fournir une nouvelle méthode et un nouvel appareillage pour comprimer les rouleaux (y compris les pièces de forme analogues à des rouleaux) d'isolation en fibres de verre, en partant de rouleaux d'isolation en fibres de verre de forme généralement cylindriques, présentant une première dimension diamétrale, puis en comprimant ces rouleaux, de façon rigoureusement uniforme, afin d'obtenir des rouleaux de dimension diamétrale réduite, toujours de configuration généralement cylindrique. Bien que de tels rouleaux présentent la dimension diamétrale réduite, certains moyens de conservation de la dimension, tels qu'une gaine ou une poche, ou une autre structure convenable de confinement, sont appliqués sur les rouleaux, afin de les maintenir à la dimension réduite. D'autres caractéristiques particulièrement originales de la présente invention sont également proposées, telles que les différents dispositifs et mécanismes de livraison, les différents composants d'une aire de relais, dans laquelle un ou plusieurs rouleaux peuvent être sélectionnés, mis à part, ou réunis en vue d'une compression et d'un emballage simultanés, ainsi qu'une technique et un dispositif de compression particulièrement originaux.

A cet effet on utilise un appareillage pour comprimer et ensacher des rouleaux de matière compressible de forme généralement cylindrique ou d'articles analogues comprenant une enceinte de compression présentant une première paroi mobile selon une direction parallèlement à elle-même pour réduire les dimensions, un dispositif de déchargement des rouleaux comprimés et un dispositif pour conserver aux rouleaux l'état comprimé, les maintenir et faciliter l'application de dispositifs de conservation des dimensions réduites (voir US-A-3 964 232). Selon l'invention l'appareillage est caractérisé en ce qu'il comprend un dispositif de livraison pour approvisionner l'enceinte de compression avec des jeux de rouleaux dans leurs dimensions d'origine, l'enceinte de compression ayant au moins une deuxième paroi mobile permettant la compression des rouleaux dans une deuxième direction,

le déplacement des deux parois aboutissant pour chaque rouleau à une configuration généralement cylindrique de dimension diamétrale réduite par rapport à celle des rouleaux d'origine.

Un avantage particulier de la présente invention réside en ce que le rouleau d'isolation comprimé ainsi formé est de dimension nettement réduite, avec un minimum de ruptures de fibres et avec une élimination importante des ruptures localisées de fibres, avec un haut degré de récupération d'une épaisseur uniforme, avec une réduction sensible du fret et des coûts de magasinage pour le produit final, avec des coûts réduits de manutention durant l'ensachage, et avec des coûts réduits de matériaux d'emballage, du fait qu'on emballe un rouleau plus grand, pour une grande part non comprimé.

D'autres objectifs et avantages de la présente invention apparaîtront facilement à la lecture des brèves descriptions suivantes des figures, des descriptions détaillées des réalisations recommandées et des revendications présentées en annexe.

Dans les planches de dessins : .
La figure 1 est une vue d'en haut, en plan, d'un appareillage conforme à la présente invention, dans laquelle un appareil de livraison est proposé sous la forme de plusieurs bandes transporteuses destinées à envoyer les rouleaux d'isolation en fibres de verre vers une zone d'éjection, dans laquelle les rouleaux peuvent être éjectés, vers la droite ou vers la gauche, dans l'une de deux enceintes parallèles de compression, en vue de la compression des rouleaux et du déchargement consécutif des rouleaux depuis les enceintes.
La figure 2 est une vue agrandie, en élévation, d'un monte-charge ou d'un organe de levage dans l'appareillage transporteur de la présente invention, - prise de façon générale le long de la ligne II-II de la figure 1.
La figure 3 est une vue agrandie, en section verticale, prise à travers plusieurs des appareils transporteurs de la présente invention, de façon plus générale le long de la ligne III-III de la figure 1, dans laquelle la progression d'un rouleau manutentionné par l'appareillage est illustrée en pointillé, dans ses positions successives, lorsqu'il est d'abord remonté, puis déplacé de la droite vers la gauche, ainsi qu'on le voit sur la figure 3.
La figure 4 est une vue verticale en section, partielle et agrandie, - prise à travers une partie de l'appareillage transporteur, conformément à la présente invention et à travers l'enceinte de compression la plus à gauche, comme montré sur la figure 1 -, faite de façon générale le long de la ligne IV-IV de la figure 1, et dans,, laquelle la progression d'un rouleau est indiquée en pointillé, lorsqu'il se déplace de la droite vers la gauche sur la figure 4.
La figure 5 est une vue verticale en section, partielle et agrandie, faite à travers l'enceinte de compression de la présente invention, de façon générale le long de la ligne V-V de la figure 1, et dans laquelle le vérin de compression, à déplacement vertical, et le vérin de déchargement, à déplacement longitudinal, sont tous deux représentés, à la fois en trait plein et en pointillé, les illustrations en trait plein étant toutes représentatives de chacun des vérins dans sa position respective rétractée.
La figure 6 est une vue verticale en section, partielle agrandie, faite à travers l'enceinte de compression, à travers l'extrémité de gauche de la figure 1, de façon générale le long de la même ligne que celle choisie pour la représentation de la figure 4, mais dans laquelle la porte de l'enceinte de compression est représentée dans sa position fermée, en situation de pressage contre un rouleau de fibres de verre disposé à l'intérieur.
La figure 7 est une représentation fragmentaire partielle de l'enceinte de la figure 6, mais dans laquelle le vérin de compression est montré dans sa position développée, de compression, et avec le rouleau comprimé de fibres de verre présentant une configuration cylindrique de dimension diamétrale réduite, avec le déchargement du rouleau hors de l'enceinte.
La figure 8 est une vue en coupe verticale partielle, fortement agrandie, d'une partie de l'enceinte de compression et du vérin de compression des figures 6 et 7, mais dans laquelle un tampon de paroi ou de porte est particulièrement représenté de façon détaillée.

Nous reportant maintenant en détail aux figures, faisons d'abord référence à la figure 1, dans laquelle l'appareil d'ensachage de la présente invention est désigné de façon générale par le numéro 10, incluant la zone d'alimentation 11, deux zones de compression 12 et 13 et deux zones 14 et 15 consacrées à l'application de gaines, de dispositifs d'ensachage ou d'autres moyens de confinement convenable pour maintenir les rouleaux comprimés dans leur état comprimé, après quoi les rouleaux sont envoyés aux zones de transporteurs d'évacuation, 16 et 17 respectivement. La zone d'alimentation 11 comporte un monte-charge ou appareil de levage 18, un appareillage transporteur latéral 20 et un appareillage transporteur longitudinal 21.

Nous reportant particulièrement aux figures 2 et 3, nous trouvons le monte-charge ou appareil de levage 18, qui est montré présentant à son extrémité inférieure un plateau de levage 22, conçu pour recevoir un rouleau d'isolation en fibres de verre 23 ou un article analogue, par exemple en position de roulement sur un becquet antérieur 24 dudit plateau, pour être calé entre les surfaces inclinées 25 et 26 dudit plateau.

Le plateau 22 est porté dans un cadre mobile de guidage 27, constitué d'une traverse horizontale 28 et de deux poteaux verticaux 30 et 31 qui, à leur tour, sont contreventés par des étrésillons adéquats, 32 et 33, afin d'assurer la rigidité au cours du mouvement. Aux extrémités inférieures des poteaux verticaux 30 et 31 du cadre, il est prévu des dispositifs pivotants 34 et 35 qui s'engagent avec possibilité de rotation dans le plateau 22, en vue de permettre le mouvement de pivotement du plateau 22 par rapport au portique 27. Le portique 27 est à son tour supporté avec possibilité de mouvement vertical par rapport à un cadre fixe 36. Le cadre fixe 36 comporte des supports verticaux 37 et 38 qui jouent aussi le rôle de guides pour le déplacement avec des galets de roulement adéquats ou dispositifs analogues 40 servant à faire progresser et à guider le cadre 27 dans son mouvement vertical, tandis que les rouleaux 40 parcourent les parois guides intérieures 38' et 38".

Le mouvement vers le haut du cadre 27 et du plateau 22 au cours du levage assuré par les pivots 34 et 35 est entraîné par des cylindres de commande adéquats 41, qui peuvent être d'un type convenable quelconque, mais qui sont de préférence des cylindriques pneumatiques, destinés à déplacer le cadre 27 entre la position ad hoc en trait plein, représentée à l'extrémité supérieure de la figure 2, en assurant l'effet de levage du plateau 27, depuis la position appropriée en trait plein, représentée sur la figure 3, jusqu'à la position appropriée en pointillé, représentée à l'extrémité supérieure de la figure 3.

Au cours du déplacement vers le haut du plateau 22, les broches basculantes 42, qui font saillie à chaque extrémité du plateau, viennent au contact de butées 43, portées par le poteau de cadre fixe 38, et empêchent la poursuite du déplacement vers le haut de l'extrémité la plus à gauche du plateau 22, ainsi qu'il est montré sur la figure 3. En conséquence, la poursuite du mouvement, vers le haut du cadre mobile 27 provoque un léger pivotement en sens inverse de celui des aiguilles d'une montre, du plateau 28 autour de l'axe de rotation 35, ce qui facilite le déchargement d'un rouleau non comprimé 23 à partir de là, dans la direction de la flèche 44 représentée sur la figure 3. Il doit être entendu que ce travail des cylindres 41 peut être programmé en vue d'une opération automatique ou analogue, si on le souhaite, ou bien peut être déclenché par un opérateur en fonction des circonstances et des opérations.

Il doit être entendu aussi que, lorsqu'il est fait référence à un rouleau 23, à ce stade de l'explication, il est sous-entendu que le rouleau est jusqu'ici non comprimé et peut, par exemple présenter un diamètre de 1 mètre ou plus. Il sera également entendu que, lorsqu'il est fait ici référence à un rouleau, le rouleau peut en fait être un « jeu de rouleaux », comportant un ou davantage de tels rouleaux mis bout à bout (longitudinalement) et, dans un tel cas, ils auront été généralement faits à partir de la même natte qui a été découpée, un ou plusieurs des rouleaux ayant été simultanément enroulés, depuis la configuration plane de natte jusqu'à une configuration de rouleau. Comme mentionné plus haut, l'article (les articles) à ensacher peuvent être initialement de formes variées, soit en poches, soit de type analogue, et il peut y en avoir un, ou bien plusieurs disposés bout à bout. Quant à leur genre, de tels articles seront référés ici comme « jeux de pièces de forme», bien qu'il soit entendu que cette invention est spécialement utilisable pour le traitement des jeux de rouleaux.

Ainsi donc, lorsque le rouleau ou les rouleaux sont déchargés du plateau 22 sur la zone du transporteur latéral 20 de la zone d'alimentation 11, ils arrivent sur un train supérieur 45 dudit transporteur latéral, pour être envoyés suivant la direction de la flèche 46 de la figure 3, ou de la flèche 47 de la figure 1, la bande transporteuse 45 pouvant être entraînée par une source de puissance appropriée.

Si le jeu de rouleaux ainsi livré comporte effectivement deux rouleaux, disposés bout à bout, mais sinon indépendants, mis à part un éventuel impact des fibres de verre de l'extrémité d'un rouleau sur les fibres du rouleau immédiatement voisin, il est possible que les rouleaux R₁ et R₂ viennent à se séparer, en telle sorte qu'un des rouleaux, par exemple R_{1'} ira en avant de l'autre rouleau R₂. Afin que, à la suite du déchargement depuis le plateau 22, de tels rouleaux puissent être réunis en vue de la manutention ultérieure dans une direction longitudinale, il est prévu une tringle d'alignement 48, portée par des supports verticaux convenables 51 et 52, réglables en hauteur. La fonction de la tringle d'alignement 48 consiste, dans le cas où l'un quelconque des rouleaux R₁ et R₂ est sorti de l'alignement, ainsi qu'il est montré sur la figure 1, en ce que le rouleau qui se déplace le plus en avant, R_{1'} se collera, à son extrémité supérieure, contre l'extrémité inférieure 53 de la tringle, ainsi qu'il est montré sur la figure 3, jusqu'à ce que l'autre rouleau R₂, se rapproche pareillement de la tringle 48. A ce moment, si le processus est contrôlé par un opérateur, le transporteur 20 peut être commandé pour entraîner les rouleaux vers la gauche, vers la zone du transporteur longitudinal 21. Si le processus est automatique, des cellules photo-électriques convenablement disposées peuvent être utilisées pour détecter l'alignement des rouleaux R₁ et R₂, en vue de la poursuite du transport des rouleaux le long du train supérieur 45 du transporteur 20.

Le rouleau ou les rouleaux sont, immédiatement après, livrés à la zone du transporteur longitudinal 21 ou, comme il est montré sur la figure 3, ils tombent sur une glissière appropriée 54, puis sur le train supérieur 55 dudit transporteur, s'arrêtant contre une tringle d'arrêt réglable ad hoc 56. La tringle 56 peut être ajustable en hauteur au moyen d'un quelconque dispositif ad hoc, non représenté, en vue d'actionner une butée pour des dimensions de rouleaux de diamètres variés, et sera généralement pré-réglée pour une dimension diamétrale donnée de rouleau à traiter. °

A ce moment, l'opérateur peut faire un choix, à sa convenance, selon le diamètre désiré et selon le nombre de rouleaux à inclure à l'intérieur d'un ensachage final.

Se référant particulièrement à la figure 1, on notera que la zone du transporteur longitudinal 21 comporte une section généralement plus grande, 57, entraînée vers l'avant, et une section arrière 58, qui peut être entraînée au choix en

direction avant ou en direction inverse, ainsi qu'il est indiqué par la flèche à deux pointes 60 de la figure 1. Les deux sections de transporteur, 57 et 58, présentent entre elles une zone de séparation 61. Ainsi donc, si deux rouleaux, présentant les dimensions longitudinales générales des rouleaux représentés par la figure 1, atteignent la zone du transporteur 21, et si l'on désire ensacher seulement un rouleau de la dimension R_{1'} l'opérateur peut amener la section de transporteur 58 à se déplacer suivant une direction inverse, soit verticalement vers le haut comme on le voit sur le plan de la page dans la figure 1, en sorte que le rouleau R₂ sera maintenu sur la section de transporteur 58, conçue comme aire de relais, tandis que le rouleau R1 pourra être déplacé longitudinalement suivant la direction de la flèche 62, représentée sur la figure 1.

Par contre, si l'on désire ensacher ensemble un, deux ou davantage de rouleaux Rᵢ, R₂, etc..., en un seul emballage, lorsque ces rouleaux atteindront la zone du transporteur 21, les sections 57 et 58 seront entraînées toutes deux suivant la direction de la flèche 62, en sorte que tous les rouleaux de ce genre pourront être livrés simultanément à une zone de compression 12 ou 13.

Il ressort de ce qui précède qu'on peut adopter différents arrangements et combinaisons en ce qui concerne l'ensachage suivant les dimensions de rouleaux. Dans certains cas, plusieurs rouleaux pourront être assemblés en un seul ensachage ; dans d'autres cas, un rouleau seulement pourra être disposé dans un ensachage donné, mais la présente invention permet diverses options et offre une certaine souplesse.

Suivant l'emplacement d'une zone de séparation de rouleaux R_{B}, ainsi qu'il est montré sur la figure 1, la zone de séparation 61 entre les transporteurs 57 et 58 pour la zone du transporteur 21 peut être déplacée longitudinalenent (soit vers le haut, soit vers le bas, ainsi qu'il est montré sur la figure 1), en agissant sur une poignée de manivelle 63, de sorte que la totalité de la zone du transporteur 21 puisse être déplacée suivant une direction, soit vers l'avant, soit vers l'arrière, en saisissant la manivelle 63 et en la déplaçant dans le sens des aiguilles d'une montre ou en sens inverse, afin de placer la zone de séparation 61 en diverses positions longitudinalement. Pour entraîner de la sorte la zone du transporteur 21, la manivelle 63 fera tourner un engrenage à pignons 64 porté par une structure cadre fixe 65, - l'engrenage à pignons 64 venant en prise avec les dents d'une crémaillère 66 qui est portée par une structure cadre mobile 67 de la zone du transporteur 21 et de ce fait entraîne la zone du transporteur 21 en direction longitudinale, de la façon mentionnée plus haut. Ce faisant, des roulettes de guidage appropriées 68 ou des dispositifs analogues peuvent être prévus afin d'assurer un mouvement régulier.

Référons-nous maintenant à la figure 4, dans laquelle le rouleau ou les rouleaux (ce qui inclut le jeu de rouleaux) ont maintenant été envoyés, au moyen du transporteur 57, à un emplacement d'éjection, entre les deux zones de compression 12 et 13, ainsi qu'il est montré par le jeu de rouleaux en pointillé de la figure 4. A ce moment, le mouvement longitudinal du transporteur 57 est arrêté, soit par l'opérateur si le processus s'effectue manuellement, soit de préférence par rencontre d'un déclencheur d'arrêt convenable, tel qu'un commutateur d'extrémité ou une cellule photo-électrique P.C. La sélection est ensuite autorisée, permettant au rouleau R d'être éjecté vers l'une des zones de compression 12 ou 13. Dans le modèle représenté sur la figure 4, la zone (ou l'appareillage) 12 est celle qui est prévue pour recevoir le jeu de rouleaux R.

Tandis qu'on fait cette sélection en vue d'utiliser l'enceinte de compression 12, un cylindre 70 sera alors mis en marche, ramenant son piston 71 vers l'intérieur, et entraînant le déchargement latéral du jeu de rouleaux R en faisant pivoter un levier de poussée ou d'éjection 72 autour d'un pivot 73, de façon telle que sa tige d'éjection 74 vienne au contact de la surface cylindrique du jeu de rouleaux R lorsque l'organe d'éjection 72 est déplacé suivant la direction de la flèche 75 de la figure 4, depuis la position en trait plein de l'organe' d'éjection 72 jusqu'à la position en pointillé 74 du même organe, grâce à quoi le jeu de rouleaux R sera amené à quitter le transporteur 57, à passer sur la paroi interne 77 d'une porte frontale ouverte 78 de l'enceinte de compression 80, - la porte ouverte 78 jouant le rôle d'un plan incliné d'entrée pour le jeu de rouleaux R -, le jeu de rouleaux R passant à ses extrémités entre un couple de glissières d'entrée d'enceinte 81, de forme chanfreinée. A ce moment, la porte 78 peut être fermée, au moyen d'une cellule photo-électrique appropriée ou par intervention d'un opérateur sur un système de fermeture de porte assisté, tel qu'un cylindre à commande pneumatique 82 ou un dispositif analogue, fixé, avec possibilité de rotation comme en 83, sùr une paroi extérieure de l'enceinte 80, destiné à provoquer une rétraction du piston de commande 84, afin de fermer la porte 78, - le jeu de rouleaux R étant comprimé à l'intérieur de la cavité 85 de l'enceinte, ainsi qu'il est montré sur la figure 6. Il sera évident que, si la zone de compression 13 devait être utilisée, un levier d'éjection 72' entraînerait le jeu de rouleaux R en direction opposée -, les composants homologues relatifs à l'éjecteur 72' fonctionnant en situation miroir par rapport à ceux qui actionnent l'éjecteur 72.

On verra donc que le jeu de rouleaux R est comprimé, depuis sa configuration généralement cylindrique, d'une première dimension diamétrale, comme représenté sur la figure 4, jusqu'à une configuration ovale aplatie, - ainsi qu'il est montré sur la figure 6, - qui remplit complètement la cavité 85 -, une telle compression s'exerçant entre la porte frontale 78 et la paroi arrière 86 de l'enceinte de compression.

On notera que l'extrémité inférieure de la porte 78, ainsi qu'on le voit sur la figure 4, présente une courbe concave, comme représenté en 87, - la courbe figurant exactement le quart d'un cylindre théorique, de telle sorte que, lorsque la porte 78 est fermée en la faisant pivoter autour de l'axe 88, de la manière mentionnée plus haut, la surface incurvée 87 de la porte viendra s'ajuster à la surface incurvée de façon correspondante 90 à l'extrémité inférieure de la paroi arrière 86 de l'enceinte de compression, en sorte qu'entre les deux surfaces incurvées 87 et 90, il apparaisse une surface semi-cylindrique exactement complète.

A ce moment, un vérin de compression 91 peut être actionné lorsque l'opérateur agit sur un couple de cylindres de commande 92 afin d'entraîner vers le bas, de façon exactement verticale, le vérin de compression 91, dans la direction des flèches 93 représentées sur les figures 4 et 5. Il sera entendu que les cylindres 92, bien qu'étant de préférence actionnés par un opérateur, peuvent également être entraînés automatiquement sous l'effet de cellules photo-elec- triques convenables, une fois que le jeu de rouleaux R est en place dans l'enceinte 85. Le vérin de compression 91 se déplace de ce fait, depuis une position telle que représentée en traits pleins à l'extrémité supérieure de la figure 5, jusqu'à la position en pointillé représentée de façon correspondante et, ce faisant, comprime le jeu de rouleaux R dans l'enceinte 85, jusqu'à une configuration cylindrique compacte, telle que représentée sur la figure 7.

Il est évident que la surface inférieure 94 du vérin 91 est configurée de façon à adopter une géométrie généralement semi-cylindrique, exactement de la dimension finale désirée pour le jeu de rouleaux R dans son état comprimé. A cette fin, la surface 94 est relayée par des segments de surface 95 des éléments tampons 96, portés par le vérin 91. Nous référant particulièrement à la figure 8, on voit que les surfaces tampons 95 sont également incurvées en arcs afin de compléter la configuration semi-cylindrique . affectée par l'ensemble du vérin. Cependant, on notera qu'en pratique le matériau de structure du tampon 96 doit avoir généralement un faible coefficient de frottement, comme une matière thermoplastique, afin de balayer en glissant les parois verticales 77 ou 86 pendant le mouvement vertical descendant du vérin 91. En conséquence, pour faciliter la fabrication, les surfaces 95 des tampons 96 peuvent être coupées planes, d'autant plus qu'elles occupent un segment de la surface cylindrique présentant une très légère corde, en fait, l'usure aidant, elles pourront se rapprocher d'un segment en arc de cylindre. En tout cas, il est évident que, par compression du jeu de rouleaux R dans la cavité 85, ainsi qu'il est montré sur la figure 6, le matériau à base de fibres de verre sera comprimé contre les surfaces intérieures 95 des tampons 96 et les pressera, vers l'extérieur, contre les surfaces de parois 77 ou 86 de la cavité 85, et ainsi maintiendra les tampons 96 en contact à glissement serré avec les parois 77 ou 86.

A leurs extrémités supérieures, les tampons 96 sont montés au moyen de plusieurs vis à tête coiffante ou dispositifs analogues 97, logées dans les fentes verticales 98 dans les tampons 96 et solidarisées par filetages avec le vérin 91. Les fentes verticales 98 autorisent un certain jeu d'ajustement vertical, vers le haut ou vers le bas, suivant la direction de la flèche à deux pointes 100, représentée sur la figure 8. Un tel ajustement peut être effectué au moyen de plusieurs vis de réglage manuel 101, engagées par leurs filetages dans des blocs de montage 102 qui, à leur tour, sont portés par le vérin 91, - les extrémités inférieures des vis,· ainsi qu'il est montré sur la figure 8, étant, à leur tour, solidarisées de façon captive avec leurs extrémités supérieures des tampons 96, ainsi qu'il est représenté en 103. Ainsi, les tampons 96 peuvent être ajustés, généralement vers le bas, afin de compenser l'usure contre leur surface 95. Eventuellement, les tampons 96 seront remplacés lorsque l'usure deviendra trop importante et, afin de s'adapter à l'usure, les tampons portent une incision, ainsi qu'il est montré en 99.

A ce moment, le jeu de rouleau a été comprimé jusqu'à une géométrie de façon générale cylindrique, de dimension diamétrale réduite.

Référence est maintenant faite à la figure 5, dans laquelle un cylindre pneumatique ou un dispositif analogue 105 sera généralement actionné par un opérateur, en vue d'amener un vérin de déchargement 106 à décharger d'une enceinte de compression le jeu de rouleaux comprimés R. Une telle invention peut aussi bien être automatique ou commandée par un opérateur, suivant option. Cependant, il sera en général souhaité de disposer déjà d'un organe en place pour maintenir le jeu de rouleaux comprimés à sa dimension diamétrale réduite. A cet effet, on notera qu'un compartiment avancé de décharge 107 est prévu à l'extrémité de gauche de l'enceinte de compression présentée sur la figure 5, compartiment convenablement dimensionné pour recevoir le jeu de rouleaux comprimés. Le compartiment de décharge 107 est généralement une structure tubulaire cylindrique, portée par la paroi 108 de l'enceinte de compression et il est approprié à recevoir sur lui une gaine 110, réalisée en matière thermoplastique, en papier ou autre, de préférence avec une partie 111 de la gaine faisant saillie au-delà de l'extrémité 112 du compartiment de décharge. Quand la gaine 110 est en" place, un signal peut être lancé, soit manuellement, soit au moyen d'une cellule photo-électrique appropriée (non représentée), ou d'autre façon analogue, pour signaler à l'opérateur de l'équipement qu'il est temps d'actionner le cylindre 105. Alors, le cylindre 105 enverra le vérin de déchargement 106 vers la gauche, ainsi qu'il est montré sur la figure 5, suivant la direction de la flèche 113, et le vérin de déchargement 106, guidé dans son mouvement vers la gauche par des galets appropriés 114, portés par, - et roulant contre -, la surface intérieure de la cavité 85 de l'enceinte de compression maintenant sous pression, déchargera le jeu de rouleaux comprimés R dans le compartiment de décharge 107. Il sera évident que, en fonction de la dimension longitudinale du rouleau ou des rouleaux composant le jeu de rouleaux dans la cavité 85, et en fonction de la longueur du jeu de rouleaux qui vient d'être précédemment déchargé de l'enceinte de compression, à volonté, la longueur de course pour le piston du vérin de déchargement pourra être convenablement réglée par l'opérateur ou par un signal préprogrammé avant la commande du cylindre 105.

De préférence, le vérin 106 présentera un plateau 116 dimensionné pour s'adapter, en situation de glissement serré, le long de la paroi cylindrique de l'intérieur de l'enceinte de compression 85, lorsque le vérin 106 progresse dans son déplacement et le plateau de glissement 106 sera aussi de préférence réalisé à partir d'une matière thermoplastique ou d'un autre matériau pouvant facilement glisser par rapport au matériau de structure de l'enceinte de compression.

De la façon la plus souhaitable, la longueur de course choisie ou pré-programmée par le vérin 106 sera de nature à pousser un premier jeu de rouleaux R au sein du compartiment de décharge 107 d'une quantité suffisante pour que la partie la plus en avant du premier jeu de rouleaux avance juste avant l'extrémité 112 du compartiment de décharge, afin d'empêcher la gaine d'être prématurément expulsée du compartiment de décharge et pour que, lorsque le vérin 106 poussera un second jeu de rouleaux R au sein du compartiment de décharge 107, ledit second jeu de rouleaux R, en avançant, contraigne le premier jeu de rouleaux comprimés R, se déplaçant vers la gauche, à entraîner avec lui l'emballage tubulaire 110, glissant vers la gauche sur la face extérieure du compartiment de décharge 107, de façon telle que l'ensemble du paquet ensaché soit envoyé sur les rouleaux transporteurs 120 d'une des zones de transporteurs 16 ou 17.

De ce qui précède, il ressortira que les différentes autres dispositions caractéristiques et modifications de l'appareillage apparaîtront, toutes conformes à l'esprit et à l'objet de l'invention, telle qu'elle est décrite et revendiquée. Par exemple, il sera évident que certains autres organes de confinement pourront être utilisés, au lieu de la gaine 110, pour maintenir les rouleaux déchargés à leur dimension finale, mais que certains organes seront toujours nécessaires pour emballer les rouleaux comprimés. Par exemple, dans l'esprit de la présente invention, il est concevable que des bandes d'un certain type puissent être employées, mais qu'on utilisera de préférence une gaine 110. Il est également évident que la gaine 110 pourrait comporter si on le désire une poche présentant un fond, d'un bord à l'autre de l'extrémité laissée ouverte, comme il est montré sur la figure 5. De façon analogue, il sera évident que la dimension de l'emballage final pourra varier, en fonction des limitations à la sortie tenant à l'enceinte de compression et à son compartiment de décharge. Alors que la présente invention est particulièrement destinée à fournir des ensachages pour un ou plusieurs rouleaux, elle n'est limitée à aucun diamètre particulier, ledit diamètre étant déterminé par le choix du diamètre du compartiment de décharge, par la dimension en section droite de l'enceinte de compression, etc... De même, il sera entendu que l'appareillage. peut être utilisé pour l'ensachage de pièces de forme qui seront ou non des rouleaux, mais qui ne présenteront pas une dimension transversale plus grande que le diamètre de la cavité cylindrique délimitée quand le vérin 91 est dans la position de la figure 7, et qui ne présenteront pas une dimension transversale plus grande que l'ouverture du compartiment de décharge 107, auquel cas il n'y aura en fait aucune fonction de compression effectuée par le vérin 91, ni par la fermeture de la porte 78. De même, bien que la présente invention soit principalement destinée à l'ensachage de nattes de fibres de verre mises en rouleaux, il est concevable que d'autres produits similaires puissent être utilisés, avec les même types ou avec des types similaires d'équipement, tout cela restant dans l'esprit et dans le contexte de l'invention, tels qu'ils sont définis dans les revendications exposées en Annexe.

## Revendications

1. Appareillage pour comprimer et ensacher des rouleaux de matière compressible de forme généralement cylindrique ou d'articles analogues comprenant une enceinte de compression (12, 13) présentant une première paroi (94) mobile selon une direction parallèlement à elle-même pour réduire les dimensions, un dispositif (115) de déchargement des rouleaux comprimés et un dispositif (107) pour conserver aux rouleaux l'état comprimé, les maintenir et faciliter l'application de dispositifs (110) de conservation des dimensions réduites, caractérisé en ce qu'il comprend un dispositif (11) de livraison pour approvisionner l'enceinte de compression avec des jeux de rouleaux (R) dans leurs dimensions d'origine, l'enceinte de compression ayant au moins une deuxième paroi mobile (78) permettant la compression des rouleaux dans une deuxième direction, le déplacement des deux parois aboutissant pour chaque rouleau à une configuration généralement cylindrique de dimension diamétrale réduite par rapport à celle des rouleaux d'origine.

2. Appareillage selon la revendication 1, caractérisé en ce que ledit dispositif de livraison comporte un dispositif de levage vertical (18) destiné à recevoir un jeu de rouleaux (23) et à le soulever vers le haut, avec un dispositif (22) prévu pour décharger par basculement le jeu de rouleaux depuis ledit dispositif de levage (18) lorsque le jeu de rouleaux atteint une hauteur prédéterminée.

3. Appareillage selon la revendication 1, caractérisé en ce que ledit dispositif de livraison comporte un dispositif transporteur latéral (20) destiné à recevoir le jeu de rouleaux depuis le dispositif de levage (18) et à transporter latéralement le jeu de rouleaux.

4. Appareillage selon la revendication 3, comportant un dispositif à tringle d'alignement (48), situé au-dessus dudit dispositif transporteur latéral (20), afin d'engager l'un contre l'autre un certain nombre de rouleaux non alignés du jeu de rouleaux, tandis que le dispositif transporteur latéral (20) déplace les rouleaux au-dessous du dispositif à tringle d'alignement (48), afin de réaligner longitudinalement les rouleaux du jeu de rouleaux qui pourraient être sortis de l'alignement.

5. Appareillage selon la revendication 1, caractérisé en ce que ledit dispositif de livraison (11) comporte un dispositif transporteur longitudinal (21), destiné à recevoir le jeu de rouleaux et à le transporter longitudinalement jusqu'audit dispositif d'enceinte de compression (12).

6. Appareillage selon la revendication 5, caractérisé en ce que ledit dispositif transporteur longitudinal (21) comporte une première section de transport (57), se déplaçant vers l'avant, destinée à transporter le jeu de rouleaux vers l'avant, et une seconde section de transport (58), généralement alignée avec ladite première section, destinée à transporter au choix le jeu de rouleaux vers l'arrière ou vers l'avant, à volonté, en vue d'une séparation longitudinale, sur option, des rouleaux du jeu de rouleaux.

7. Appareillage selon la revendication 6, comportant un dispositif (63, 64, 65) destiné à déplacer de façon modulable le dispositif transporteur longitudinal, suivant une direction longitudinale, en avant ou en arrière, afin de moduler une zone de séparation (61) entre lesdites première et seconde sections du transporteur, en vue d'ajuster de façon correspondante l'emplacement de séparation longitudinale des rouleaux du jeu de rouleaux.

8. Appareillage selon la revendication 7, caractérisé en ce que ledit dispositif de déplacement modulable comporte un dispositif à manivelle (63) manoeuvré à la main.

9. Appareillage selon la revendication 5, caractérisé en ce que ledit dispositif de livraison comporte un dispositif de déchargement latéral (72) destiné à décharger le jeu de rouleaux latéralement depuis ledit dispositif transporteur, jusqu'audit dispositif d'enceinte de compression.

10. Appareillage selon la revendication 5, caractérisé en ce que ledit dispositif d'enceinte de compression comporte un couple d'enceintes de compression (12, 13), montées de part et d'autre dudit dispositif transporteur longitudinal (21), et dans lequel ledit dispositif de livraison comporte aussi une paire de dispositifs de déchargement latéral (72, 72') pouvant être mis en service sélectivement afin de décharger sur option un jeu de rouleaux depuis ledit dispositif transporteur longitudinal, dans l'une sélectionnée desdites enceintes de compression.

11. Appareillage selon la revendication 10, caractérisé en ce que ledit dispositif de déchargement latéral (72) comporte un dispositif d'éjection latérale, destiné à mettre en circuit et à faire rouler un jeu de rouleaux, depuis un emplacement élevé sur ledit dispositif transporteur longitudinal, hors dudit dispositif transporteur, jusqu'à une desdites enceintes de compression.

12. Appareillage selon la revendication 1, caractérisé en ce que ledit dispositif d'enceinte de compression comporte au moins une enceinte de compression, ladite enceinte comprenant des éléments de parois avant (77) et arrière (86) destinés à recevoir entre eux un jeu de rouleaux et à comprimer latéralement le jeu de rouleaux jusqu'à une configuration de rouleau aplatie à l'intérieur d'une cavité (85) située entre les éléments de parois.

13. Appareillage selon la revendication 12, caractérisé en ce que ledit dispositif de paroi avant comporte une porte frontale ouvrante (78) destinée à recevoir un jeu de rouleaux (R) depuis ledit dispositif de livraison et à transporter le jeu de rouleaux jusqu'audit élément de paroi arrière (86), sur une sorte de plan incliné, - incluant un dispositif multiplicateur de force (84) destiné à hâter la fermeture de ladite porte frontale, contre la résistance de compression du jeu de rouleaux dans ladite enceinte de compression.

14. Appareillage selon la revendication 13, caractérisé en ce que ladite porte frontale (78) est portée avec possibilité de rotation par l'enceinte, en vue de permettre le déplacement entre les positions ouvertes et fermées.

15. Appareillage selon la revendication 12, caractérisé en ce que ladite enceinte de compression comporte un dispositif de vérin (91) destiné à engager une portion périphérique non aplatie du jeu de rouleaux dans l'enceinte, incluant un dispositif (92) pour déplacer le dispositif de vérin de compression, depuis une position rétractée jusqu'à une position développée, afin de comprimer le jeu de rouleaux, depuis une configuration de rouleau aplatie jusqu'à une configuration de rouleau généralement cylindrique, de dimension diamétrale réduite.

16. Appareillage selon la revendication 15, caractérisé en ce que ladite enceinte (85) délimite une cavité interne généralement cylindrique quand ledit dispositif de vérin de compression est à sa position développée.

17. Appareillage selon la revendication 13, caractérisé en ce que ladite porte frontale (78) et ledit élément de paroi arrière (86) définissent à eux deux une configuration généralement semi-cylindrique dans ladite cavité (85).

18. Appareillage selon la revendication 17, caractérisé en ce que ladite enceinte de compression (12) comporte un dispositif de vérin de compression (91) destiné à engager une portion périphérique non aplatie du jeu de rouleaux dans l'enceinte, - incluant un dispositif destiné à faire passer le dispositif de vérin de compression, d'une position rétractée à une position développée, en vue de comprimer le jeu de rouleaux, depuis une configuration de rouleau aplatie jusqu'à une configuration de rouleau généralement cylindrique, de dimension diamétrale réduite.

19. Appareillage selon la revendication 15, caractérisé en ce que lesdits éléments de parois avant et arrière comportent des portions de parois planes (77, 86) et dans lequel ledit dispositif de vérin de compression (91) présente une configuration de surface concave généralement semi-cylindrique pour un jeu de rouleaux dans ladite cavité, - ladite configuration généralement concave se terminant sur lesdites portions de parois en un dispositif tampon (96), destiné à balayer avec glissement lesdites portions de parois lorsque ledit dispositif de vérin de compression se déplace, d'une position rétractée à une position développée, tandis qu'il comprime le jeu de rouleaux.

20. Appareillage selon la revendication 1, caractérisé en ce que ledit dispositif (115) de déchargement du jeu de rouleaux comporte un dispositif de déchargement susceptible de traverser au moins une partie de l'intérieur dudit dispositif d'enceinte de compression, en vue d'en décharger le jeu de rouleaux.

21. Appareillage selon la revendication 16, caractérisé en ce que ledit dispositif de déchargement du jeu de rouleaux comporte un dispositif de vérin de déchargement (106) susceptible de traverser longitudinalement au moins une partie de ladite cavité, lorsque ledit dispositif de vérin de compression est en une position développée, - destiné à décharger le jeu de rouleaux hors de la cavité.

22. Appareillage selon la revendication 1, caractérisé en ce que le dispositif destiné à maintenir et à faciliter l'application du dispositif de conservation du diamètre (110) comporte un organe du type manchon (107), généralement cylindrique, communiquant de façon réceptrice avec ledit dispositif d'enceinte de compression, destiné à recevoir un jeu de rouleaux déchargé à l'intérieur, - ledit organe du type manchon étant prévu pour porter sur lui un organe de contention où engager un jeu de rouieaux déchargé de l'organe du type manchon.

23. Appareillage selon la revendication 16, caractérisé en ce que le dispositif destiné à maintenir et à faciliter l'application du dispositif de conservation du diamètre comporte un organe du type manchon (107), généralement cylindrique, communiquant de façon réceptrice avec ladite cavité, destiné à recevoir un jeu de rouleaux déchargé à l'intérieur par ledit dispositif de vérin.

24. Appareillage selon la revendication 23, caractérisé en ce que ledit organe du type manchon (107) est dimensionné et disposé de façon à lui donner toute facilité de porter une gaine d'ensachage (110) d'une dimension correspondant de façon générale à la dimension réduite du jeu de rouleaux.

25. Appareillage selon la revendication 23, caractérisé en ce que ledit dispositif de déchargement des jeux de rouleaux comporte un dispositif de vérin de déchargement (106) susceptible de traverser longitudinalement au moins une partie de ladite cavité, lorsque ledit dispositif de vérin de compression est en position développée, - destiné à décharger le jeu de rouleaux hors de la cavité - , incluant un dispositif destiné à régler la course dudit dispositif de vérin (106), de telle sorte qu'un jeu de rouleaux dans la cavité vienne pousser à travers ledit dispositif de manchon cylindrique un jeu de rouleaux déchargé immédiatement auparavant.

26. Appareillage selon la revendication 12, comportant un dispositif pour le développement des jeux de rouleaux depuis l'enceinte de compression, qui inclut un vérin de déchargement (106) susceptible de traverser au moins une partie de l'enceinte de compression (12), en vue d'en décharger le jeu de rouleaux, et une glissière de déchargement généralement tubulaire (107) destinée à recevoir un jeu de rouleaux déchargé de l'enceinte.

27. Méthode de compression et d'ensachage de rouleaux de matières compressibles de forme généralement cylindrique ou d'articles analogues dans laquelle on réduit les dimensions des roi- leaux dans une direction dans des enceintes de compression (12, 13) en déplaçant une première paroi (94) de l'enceinte parallèlement à elle-même et où l'on décharge les rouleaux comprimés en conservant aux rouleaux leur état comprimé, en les maintenant et en facilitant l'application de dispositifs (110) de conservation des dimensions réduites, caractérisée en ce qu'on effectue la livraison des rouleaux dans leurs dimensions d'origine à l'aide d'un dispositif de livraison (11), qu'on introduit les rouleaux dans leurs dimensions d'origine dans une enceinte de compression (12) où ils subissent deux compressions selon des directions diamétrales, la seconde compression étant effectuée au moyen d'une deuxième paroi mobile (78), le jeu de déplacement des deux parois aboutissant à une configuration généralement cylindrique de dimension diamétrale réduite.

28. Méthode selon la revendication 27, caractérisée en ce que l'étape de livraison comporte la sélection d'un ou plusieurs rouleaux du jeu de rouleaux et la rétention de certains rouleaux non sélectionnés, au lieu de leur livraison immédiate à l'enceinte de compression.

29. Méthode selon la revendication 27, caractérisée en ce que l'étape de compression comporte le chargement du jeu de rouleaux dans une enceinte de compression et ensuite la fermeture de l'enceinte, afin de comprimer d'abord le jeu de rouleaux généralement cylindrique jusqu'à une configuration généralement aplatie, de forme ovale, puis la compression depuis la configuration aplatie, de forme ovale, jusqu'à une configuration généralement cylindrique, présentant un diamètre sensiblement égal à la plus petite dimension mesurée à travers la configuration de forme ovale.

30. Méthode selon la revendication 27, caractérisée en ce que les étapes de déchargement et d'application comportent le déchargement du jeu de rouleaux à travers une structure d'ouverture tubulaire qui porte un organe de confinement en forme de manchon (107), en sorte que, le jeu de rouleaux vienne au contact de l'organe de confinement (110) et entraîne l'organe de confinement hors de la structure d'ouverture tubulaire, à la surface du jeu de rouleaux.

31. Méthode selon la revendication 30, caractérisée en ce que l'étape de déchargement comporte l'utilisation d'un jeu de rouleaux en voie de déchargement de l'enceinte pour pousser, à travers la structure d'ouverture tubulaire, un jeu de rouleaux déchargé immédiatement auparavant.

32. Méthode selon la revendication 27, caractérisée en ce que l'étape de livraison comporte le choix d'un ou plusieurs rouleaux du jeu de rouleaux et la rétention de certains rouleaux non sélectionnés, au lieu de leur livraison immédiate à l'enceinte de compression, - dans laquelle l'étape de compression comporte le déchargement du jeu de rouleaux dans une enceinte de compression et ensuite la fermeture de l'enceinte, en vue de comprimer d'abord le jeu de rouleaux généralement cylindrique jusqu'à une configuration généralement aplatie, de forme ovale, puis la compression de la configuration aplatie de forme ovale jusqu'à une configuration généralement cylindrique, présentant un diamètre sensiblement égal à la plus courte dimension mesurée à travers la configuration de forme ovale, - et dans laquelle les étapes de déchargement et d'application comportent le déchargement du jeu de rouleaux à travers une structure d'ouverture tubulaire qui porte un organe de confinement en forme de manchon, en sorte que le jeu de rouleaux vienne au contact de l'organe de confinement et entraîne l'organe de confinement hors de la structure d'ouverture tubulaire à la surface du jeu de rouleaux.

## Claims

1. Apparatus for compressing and bagging rolls of compressible material of generally cylindrical shape or similar products comprising a compression chamber (12, 13) having a first wall (94) which can be moved in a direction parallel to itself for reducing the dimensions, a device (115) for discharging the compressed rolls and a device (107) for keeping the rolls in the compressed state, holding them and facilitating the application of devices (110) for preserving the smaller dimensions, characterised in that it includes a feeding device (11) for supplying the compression chamber with sets of rolls (R) in their original dimensions, the compression chamber having at least a second mobile wall (78) which enables the rolls to be compressed in a second direction, the movement of the two walls ending with each roll assuming a generally cylindrical configuration with a smaller diametral dimension by comparison with that of the original rolls.

2. Apparatus according to claim 1, characterised in that the said feeding device consists of a vertical raising device (18) designed to receive a set of rolls (23) and to raise it upwards, with a device (22) designed for discharging the set of rolls from the said raising device (18) by tilting when the set of rolls reaches a predetermined height.

3. Apparatus according to claim 1, characterised in that the said feeding device includes a lateral conveying device (20) designed to receive the set of rolls from the raising device (18) and to convey the set of rolls laterally.

4. Apparatus according to claim 3, comprising an alignment rod device (48), situated above the said lateral conveying device (20), so as to engage a certain number of non aligned rolls of the set of rolls one against the other, whilst the lateral conveying device (20) moves the rolls below the alignment rod device (48) so as to realign longitudinally the rolls of the set of rolls which may have come out of alignment.

5. Apparatus according to claim 1, characterised in that the said feeding device (11) includes a longitudinal conveying device (21), designed to receive the set of rolls and to convey it longitudinally to the said compression chamber device (12).

6. Apparatus according to claim 5, characterised in that the said longitudinal conveying device (21) includes a first conveying section (57) which is moved towards the front and which is designed to convey the set of rolls towards the front and a second conveying section (58) which is generally aligned with the said first section and designed to convey at choice the set of rolls towards the rear or towards the front as desired for the purpose of separating longitudinally on an optional basis the rolls of the set of rolls.

7. Apparatus according to claim 6 including a device (63, 64, 65) designed to move the longitudinal conveying device in a variable manner in a longitudinal direction forwards or backwards, so as to vary a separation zone (61) between the said first and second sections of the conveyor with a view to effecting an appropriate adjustment of the position of longitudinal separation of the set of rolls.

8. Apparatus according to claim 7, ·characterised in that the said variable movement device includes a hand operated crank device (63). . 9. Apparatus according to claim 5, characterised in that the said feeding device includes a lateral discharge device (72) designed to discharge the set of rolls laterally from the said conveying device to the said compression chamber device.

10. Apparatus according to claim 5, characterised in that the said compression chamber device includes a pair of compression chambers (12, 13) installed on either side of the said longitudinal conveying device (21) and in which the said feeding device also includes a pair of lateral discharge devices (72, 72') which can be put into operation selectively so as to discharge on an optional basis a set of rolls from the said longitudinal conveying device into one of the said compression chambers which has been selected.

11. Apparatus according to claim 10, characterised in that the said lateral discharge device (72) includes a lateral ejection device, designed to bring into circuit and to make a set of rolls roll from a high position on the said longitudinal conveying device out of the said conveying device to one of the said compression chambers.

12. Apparatus according to claim 1, characterised in that the said compression chamber device includes at least one compression chamber, the said chamber including front (77) and rear (86) wall components designed to receive between them a set of rolls and to compress laterally the set of rolls until a flattened roll configuration is formed inside a cavity (85) situated between the wall components.

13. Apparatus according to claim 12, characterised in that the said front wall device includes an opening front door (78) designed to receive a set of rolls (R) from the said delivery device and to convey the set of rolls to the said rear wall component (86) on a type of chute, including a force multiplier device (84) designed to speed up the closing of the said front door against the compression resistance of the set of rolls in the said compression chamber.

14. Apparatus according to claim 13, characterised in that the said front door (78) is carried with the possibility of rotation by the chamber so as to permit movement between the open and closed positions.

15. Apparatus according to claim 12, characterised in that the said compression chamber includes a jack device (91) designed to engage a non flattened peripheral portion of the set of rolls in the chamber, including a device (92) for moving the compression jack device from a retracted position to an extended position, so as to compress the set of rolls from a flattened roll configuration to a generally cylindrical roll configuration with a smaller diametral dimension.

16. Apparatus according to claim 15, characterised in that the said chamber (85) defines a generally cylindrical internal cavity when the said compression jack device is in its extended position.

17. Apparatus according to claim 13, characterised in that the said front door (78) and the said rear door component (86) define together a generally semi-cylindrical configuration in the said cavity (85).

18. Apparatus according to claim 17, characterised in that the said compression chamber (12) includes a compression jack device (91) designed to engage a non-flattened peripheral portion of the set of rolls in the chamber, including a device designed to move the compression jack device from a retracted position to an extended position so as to compress the set of rolls from a flattened roll configuration to a generally cylindrical roll configuration of smaller diametral dimension.

19. Apparatus according to claim 15, characterised in that the said front and rear wall components comprising portions of plane walls (77, 86) and in which the said compression jack device (91) has a generally semi-cylindrical concave surface configuration for a set of rolls in the said cavity, the said generally concave configuration terminating on the said wall portions in a buffer device (96) designed to sweep with sliding the said portions of walls when the said compression jack device is moved from a retracted to an extended position, whilst it compresses the set of rolls.

20. Apparatus according to claim 1, characterised in that the said device (115) for discharging the set of rolls comprises a discharge device which is capable of crossing at least one part of the inside of the said compression chamber device so as to discharge the set of rolls.

21. Apparatus according to claim 16, characterised in that the said device for discharging the set of rolls includes a discharge jack device (106) which is capable of crossing longitudinally at least a part of the said cavity, when the said compression jack device is in an extended position designed to discharge the set of rolls out of the cavity.

22. Apparatus according to claim 1, characterised in that the device which is designed to maintain and facilitate the application of the device for retaining the diameter (110) includes a generally cylindrical member of the sleeve type (107) communicating in a receptive manner with the said compression chamber device designed to receive a set of rolls discharged into the inside, the said sleeve-type member being designed to bear on itself a containing member in which to engage a set of rolls discharged from the sleeve type member.

23. Apparatus according to claim 16, characterised in that the device designed to maintain and facilitate the application of the device for retaining the diameter includes a generally cylindrical sleeve type member (107) which communicates in a receptive manner with the said cavity, designed to receive a set of rolls discharged into the inside by the said jack device.

24. Apparatus acording to claim 23, characterised in that the said sleeve type member (107) is dimensioned and arranged in such a-way as to give it every facility for carrying a bagging sheath (110) of a size corresponding generally to the reduced size of the set of rolls.

25. Apparatus according to claim 23, characterised in that the said device for discharging sets of rolls includes a discharge jack device (106) which is able to cross longitudinally at least a part of the said cavity, when the said compression jack device is in the extended position, which is designed to discharge the set of rolls out of the cavity and includes a device designed to regulate the stroke of the said jack device (106) in such a way that a set of rolls in the cavity pushes through the said cylindrical sleeve device a set of rolls which has been discharged immediately before.

26. Apparatus according to claim 12, including a device for moving the sets of rolls from the compression chamber which includes a discharge jack (106) which is capable of crossing at least a part of the compression chamber (12) so as to discharge the set of rolls from it and a generally tubular discharge slide (107) designed to receive a set of rolls which has been discharged from the chamber.

27. Method of compressing and bagging rolls of compressible materials of generally cylindrical shape or similar products, in which the dimensions of the rolls are reduced in one direction in compression chambers (12, 13) by moving a first wall (94) of the chamber parallel to itself and in which the compressed rolls are discharged whilst enabling the rolls to retain their compressed condition, holding them and facilitating the application of devices (110) for preserving reduced dimensions, characterised in that the rolls are fed in their original dimensions by means of a feeding device (11), in that the rolls are introduced with their original dimensions into a compression chamber (12) in which they are subjected to two compression operations in diametral directions, the second compression operation being carried out by means of a second mobile wall (78), the movement play of the two walls terminating in a generally cylindrical configuration with a smaller - diametral dimension.

28. Method according to claim 27, characterised in that the feeding stage includes the selection of one or several rolls of the set of rolls and the holding of certain rolls which have not been selected instead of feeding them immediately to the compression chamber.

29. Method according to claim 27, characterised in that the compression stage includes the loading of the set of rolls in a compression chamber followed by the closing of the chamber so as to compress first of all the generally cylindrical set of rolls down to a generally flattened configuration of oval shape and then to compress the material from the flattened configuration of oval shape down to a generally cylindrical configuration, having a diameter which is substantially equal to the smallest dimension measured across the oval-shaped configuration.

30. Method according to claim 27, characterised in that the discharging and application stages comprise the discharging of the set of rolls through a tubular opening structure which carries a containment member in the form of a sleeve (107), so that the set of rolls comes into contact with the containment member (110) and drives the containment member out of the tubular opening structure at the surface of the set of rolls.

31. Method according to claim 30, characterised in that the discharge stage includes the use of a set of rolls which are being discharged from the chamber to push a set of rolls which has been discharged immediately before this through the structure of the tubular opening.

32. Method according to claim 27, characterised in that the feeding stage includes the choice of one or several rolls of the set of rolls and the holding of certain rolls which have not been selected instead of feeding them immediately to the compression chamber, in which the compression stage comprises the discharging of the set of rolls into a compression chamber followed by the closing of the chamber so as to compress first of all the generally cylindrical set of rolls into a generally flattened configuration of oval shape followed by the compression of the flattened configuration of oval shape into a generally cylindrical configuration, having a diameter substantially equal to the shortest dimension measured across the configuration of oval shape and in which the discharging and application stages comprise the discharging of the set of rolls through a tubular opening structure which carries a containment member in the form of a sleeve so that the set of rolls comes into contact with the containment member and drives the containment member out of the tubular opening structure at the surface of the set of rolls.

## Patentansprüche

1. Vorrichtung zum Komprimieren und Einsacken von im wesentlichen zylindrische Form aufweisenden Rollen aus kompressiblem Material oder von ähnlichen Produkten, mit einem Kompressionsraum (12, 13), der eine erste Seitenwand (94) aufweist, die entlang einer zu ihr parallelen Richtung zur Verringerung der Abmessungen bewegbar ist, mit einer Vorrichtung (115) zum Ausbringen der komprimierten Rollen und einer Vorrichtung (107) zum Konservieren des Komprimierzustandes der Rollen, zu ihrer Halterung und zur Erleichterung der Aufbringung von Vorrichtungen (110) zur Konservierung der verringerten Abmessungen, dadurch gekennzeichnet, daß sie eine Beschikkungsvorrichtung (11) zum Beschicken des Kompressionsraumes mit Rollensätzen (R) in deren ursprünglichen Abmessungen aufweist, wobei der Kompressionsraum wenigstens eine zweite bewegbare Seitenwand (78) aufweist, die das Komprimieren der Rollen in eine zweite Richtung erlaubt, wobei die Verschiebung der beiden Wände bei jeder Rolle zu einer im wesentlichen zylindrischen Konfiguration führt, deren Durchmesser geringer ist als' jener der ursprünglichen Rollen.

2. Vorrichtung nach Anspruch 1, dadurch gekennzeichnet, daß die Beschickungsvorrichtung eine vertikale Anhebevorrichtung (18) umfaßt, die zur Aufnahme eines Rollensatzes (23) und zu dessen Anheben nach oben bestimmt ist, mit einer Vorrichtung (22), die vorgesehen ist, durch Abstoßen des Rollensatzes von der Anhebevorrichtung (18), wenn der Rollensatz eine vorbestimmte Höhe erreicht, den Rollensatz auszubringen.

3. Vorrichtung nach Anspruch 1, dadurch gekennzeichnet, daß die Beschickungsvorrichtung eine seitliche Transportvorrichtung (20) aufweist, die zur Aufnahme des Rollensatzes von der Anhebevorrichtung (18) und zum seitlichen Transport des Rollensatzes bestimmt ist.

4. Vorrichtung nach Anspruch 3, die ein Ausrichtgestänge (48) aufweist, das oberhalb der seitlichen Transportvorrichtung (20) angeordnet ist, um eine gewisse Anzahl von nicht fluchtenden Rollen des Rollensatzes gegeneinander zu drücken, während die seitliche Transportvorrichtung (20) die Rollen unterhalb des Ausrichtgestänges (48) verschiebt, um die Rollen des Rollensatzes, die aus der Ausrichtstellung haben herausrutschen können, in Längsrichtung erneut auszurichten.

5. Vorrichtung nach Anspruch 1, dadurch gekennzeichnet, daß die Beschickungsvorrichtung (11) eine Längstransportvorrichtung (21) aufweist, die dazu bestimmt ist, den Rollensatz aufzunehmen und ihn in Längsrichtung bis zur Kompressionsraumvorrichtung (12) zu transportieren.

6. Vorrichtung nach Anspruch 5, dadurch gekennzeichnet, daß die Längstransportvorrichtung (21) einen ersten Transportabschnitt (57), der sich nach vorne bewegt, wobei er dazu bestimmt ist, den Rollensatz nach vorne zu transportieren, und einen zweiten Transportabschnitt (58) aufweist, der generell mit dem ersten Abschnitt fluchtet, wobei er dazu bestimmt ist, je nach dem, den Rollensatz nach vorne oder nach hinten beliebig zu transportieren, zwecks einer wahlweisen Längstrennung von Rollen des Rollensatzes.

7. Vorrichtung nach Anspruch 6, mit einer Vorrichtung (63, 64, 65), welche bestimmt ist, die Längstransportvorrichtung den jeweiligen Umständen anpaßbar entlang einer Längsrichtung nach vorne oder nach hinten zu verschieben, um eine Trennungszone (61) zwischen dem ersten und zweiten Transportabschnitt einzustellen, zwecks einer entsprechenden Justierung der Anordnung der Längstrennung der Rollen des Rollensatzes.

8. Vorrichtung nach Anspruch 7, dadurch gekennzeichnet, daß die anpaßbare Verschiebevorrichtung eine Handbetätigungsvorrichtung (63) umfaßt, welche von Hand betätigbar ist.

9. Vorrichtung nach Anspruch 5, dadurch gekennzeichnet, daß die Versorgungsvorrichtung eine seitliche Ausbringvorrichtung (72) aufweist, welche dazu bestimmt ist, den Röllensatz seitlich von der Transportvorrichtung weg bis zur Kompressionsraumvorrichtung auszubringen.

10. Vorrichtung nach Anspruch 5, dadurch gekennzeichnet, daß die Kompressionsraumvorrichtung ein Paar von Kompressionsräumen (12, 13) aufweist, welche beiderseits der Längstransportvorrichtung (21) angeordnet sind, und daß in ihr die Beschickungsvorrichtung auch ein Paar von seitlichen Ausbringvorrichtungen (72, 72') aufweist, welche selektiv betrieben werden können, um wahlweise einen Rollensatz aus der Längstransportvorrichtung in einen der ausgewählten Kompressionsräume zu bringen.

11. Vorrichtung nach Anspruch 10, dadurch gekennzeichnet, daß die seitliche Ausbringvorrichtung (72) eine seitliche Auswerfvorrichtung aufweist, welche dazu bestimmt ist, einen Rollensatz aus einer erhöhten Stellung auf der Längstransportvorrichtung, aus der Transportvorrichtung heraus bis zu einem der Kompressionsräume, anzustoßen und auszurollen.

12. Vorrichtung nach Anspruch 1, dadurch gekennzeichnet, daß die Kompressionsraumvorrichtung wenigstens einen Kompressionsraum aufweist, wobei der Raum ein vorderes Seitenwandelement (77) und ein hinteres Seitenwandelement (86) aufweist, die dazu bestimmt sind, einen Rollensatz zwischen sie aufzunehmen und den Rollensatz seitlich bis auf eine Form von abge- _{"}flachten Rollen im Inneren eines Hohlraums (85) zu komprimieren, der sich zwischen den Seitenwandelementen befindet.

13. Vorrichtung nach Anspruch 12, dadurch gekennzeichnet, daß die vordere Seitenwandvorrichtung ein geöffnetes Frontportal (78) aufweist, welches dazu bestimmt ist, einen Rollensatz (R) von der Beschikkungsvorrichtung zu empfangen und den Rollensatz bis zu dem hinteren Wandelement (86) auf einer Art geneigten Fläche zu transportieren, wobei sie eine Kraftverstärkungsvorrichtung (84) aufweist, die dazu bestimmt ist, das Schließen des Frontportals gegen den Kompressionswiderstand des Rollensatzes in der Kompressionskammer zu beschleunigen.

14. Vorrichtung nach Anspruch 13, dadurch gekennzeichnet, daß das Frontportal (78) mit der Möglichkeit der Drehung durch die Kammer angeordnet ist, um die Verschiebung zwischen der Öffnungsstellung und der Schließstellung zu ermöglichen.

15. Vorrichtung nach Anspruch 12, dadurch gekennzeichnet, daß der Kompressionsraum eine Hebevorrichtung (91) aufweist, welche bestimmt ist einen nicht abgeflachten Umfangsbereich des Rollensatzes in dem Raum zu ergreifen, wobei sie eine Vorrichtung (92) zum Verschieben der Druck-Hebevorrichtung aus einer zurückgezogenen Stellung in eine vorgeschobene Stellung umfaßt, um den Rollensatz aus einer abgeflachten Rollenform in eine Rollenform zu komprimieren, die im wesentlichen zylindrisch ist und einen verringerten Durchmesser aufweist.

16. Vorrichtung nach Anspruch 15, dadurch gekennzeichnet, daß der Raum (85) einen inneren im wesentlichen zylindrischen Hohlraum begrenzt, wenn die Druck-Hebevorrichtung sich in ihrer herausgefahrenen Stellung befindet.

17. Vorrichtung nach Anspruch 13, dadurch gekennzeichnet, daß das Frontportal (78) und das hintere Seitenelement (86) miteinander eine im wesentlichen halbzylindrische Konfiguration in dem Hohlraum (85) definieren.

18. Vorrichtung nach Anspruch 17, dadurch gekennzeichnet, daß der Kompressionsraum (12) eine Druck-Hebevorrichtung (91) aufweist, welche bestimmt ist, sich an einen nicht abgeflachten Umfangsbereich des Rollensatzes in dem Raum anzulegen, mit einer Vorrichtung, die dazu bestimmt ist, die Druck-Hebevorrichtung aus einer zurückgezogenen Position in eine herausgefahrene Position zu bewegen, um den Rollensatz aus einer abgeflachten Rollenform in eine im wesentlichen zylindrische Rollenform von geringerem Durchmesser zu komprimieren.

19. Vorrichtung nach Anspruch 15, dadurch gekennzeichnet, daß das vordere und hintere Seitenelement ebene Wandbereiche (77, 86) aufweisen, und in der die Druck-Hebevorrichtung (91) eine konkave im wesentlichen halbzylindrische Oberflächenform für einen Rollensatz in dem Hohlraum aufweist, wobei die im wesentlichen konkave Form sich bis zu den Wandbereichen und einer Stopfenvorrichtung (96) erstreckt, die dazu bestimmt ist, durch Gleiten die Wandbereiche zu überstreichen, wenn sich die Druck-Hebevorrichtung aus einer zurückgezogenen Position in eine herausgefahrene Position verschiebt, während sie den Rollensatz komprimiert.

20. Vorrichtung nach Anspruch 1, dadurch gekennzeichnet, daß die Ausbringvorrichtung (115) des Rollensatzes eine Ausbringvorrichtung aufweist, die in der Lage ist, wenigstens einen Bereich des Inneren der Kompressionsraumvorrichtung zu durchqueren, um den Rollensatz daraus auszubringen.

21. Vorrichtung nach Anspruch 16, dadurch gekennzeichnet, daß die Ausbringvorrichtung des Rollensatzes eine Ausbringanhebevorrichtung (106) aufweist, welche in der Lage ist, in Längsrichtung wenigstens einen Teil des Hohlraums zu durchqueren, wenn die Druck-Hebevorrichtung in einer ausgefahrenen Stellung ist, die dazu bestimmt ist, den Rollensatz aus dem Hohlraum auszubringen.

22. Vorrichtung nach Anspruch 1, dadurch gekennzeichnet, daß die Vorrichtung, die zur Beibehaltung und Erleichterung der Anwendung der Vorrichtung (110) zur Konservierung des Durchmessers eine im wesentlichen zylindrische Manschette (107) aufweist, welche in aufnehmender Weise mit der Kompressionsraumvorrichtung in Verbindung steht, die dazu bestimmt ist, einen aus dem Inneren ausgebrachten Rollensatz aufzunehmen, wobei die Manschette so ausgebildet ist, daß sie auf sich ein Führungsorgang trägt, wo ein aus der Manschette ausgebrachter Rollensatz angelegt wird.

23. Vorrichtung nach Anspruch 16, dadurch gekennzeichnet, daß die Vorrichtung zum Beibehalten und Erleichtern der Aufbringung der Vorrichtung zur Konservierung des Durchmessers eine im wesentlichen zylindrische Manschette (107) aufweist, die in aufnehmender Weise in Verbindung steht mit dem Hohlraum, und dazu bestimmt ist einen von dem Inneren durch die Hebevorrichtung ausgebrachten Rollensatz aufzunehmen.

24. Vorrichtung nach Anspruch 23, dadurch gekennzeichnet, daß die Manschette (107) so dimensioniert und angeordnet ist, daß sie jegliche Eignung aufweist, eine Sackhülle (110) von einer Größe zu tragen, die im wesentlichen der reduzierten Größe des Rollensatzes entspricht.

25. Vorrichtung nach Anspruch 23, dadurch gekennzeichnet, daß die Ausbringvorrichtung des Rollensatzes eine Ausbringhebevorrichtung (106) aufweist, die geeignet ist, in Längsrichtung wenigstens einen Teil des Hohlraums zu durchqueren, wenn die Druck-Hebevorrichtung sich in ihrer herausgefahrenen Stellung befindet, und dazu bestimmt ist, den Rollensatz aus dem Hohlraum auszubringen, mit einer Vorrichtung zum Einstellen der Bewegung der Hebevorrichtung (106) derart, daß ein Rollensatz in dem Hohlraum über die zylindrische Manschettenvorrichtung einen Rollensatz drückt, der unmittelbar vorher ausgebracht wurde.

26. Vorrichtung nach Anspruch 12, mit einer Vorrichtung zum Herausfahren von Rollensätzen aus dem Kompressionsraum, die eine AusbringHebevorrichtung (106) aufweist, welche in der Lage ist, wenigstens einen Bereich des Kompressionsraums (12) zu durchqueren, um daraus einen Rollensatz auszubringen, und mit einer im wesentlichen rohrförmigen Ausbring-Führungsbahn (107), welche dazu bestimmt ist, einen aus dem Raum ausgebrachten Rollensatz aufzunehmen.

27. Verfahren zum Komprimieren und Einsacken von Rollen aus kompressiblen Materialien mit im wesentlichen zylindrischer Form oder ähnlichen Produkten, bei dem die Abmessungen der Rollen in einer Richtung in Kompressionsräumen (12, 13) dadurch verringert werden, daß eine erste Seitenwand (94) in dem Raum, parallel zu sich selbst verschoben wird, und wo die komprimierten Rollen ausgebracht werden, wobei ihr komprimierter Zustand konserviert, sie gehalten und die Aufbringung von Vorrichtungen (110) zur Konservierung der verringerten Abmessungen erleichtert wird, dadurch gekennzeichnet, daß die Beschickung von Rollen in ihren ursprünglichen Abmessungen mit Hilfe einer Beschickungsvorrichtung (11) durchgeführt wird, daß die Rollen in ihren ursprünglichen Abmessungen in einen Kompressionsraum (12) eingeführt werden, wo sie zwei Komprimierungen in diametralen Richtungen erfahren, wobei die zweite Komprimierung mittels einer zweiten mobilen Wand (78) erzeugt wird, und das Maß der Verschiebung der beiden Wände zu einer im wesentlichen zylindrischen Form mit verringertem Durchmesser führt.

28. Verfahren nach Anspruch 27, dadurch gekennzeichnet, daß der Schritt der Beschickung die Auswahl von einer oder mehrerer Rollen des Rollensatzes und das Zurückhalten von bestimmten nicht ausgewählten Rollen, anstelle deren unmittelbarer Zuführung zu dem Kompressionsraum, umfaßt.

29. Verfahren nach Anspruch 27, dadurch gekennzeichnet, daß der Schritt der Komprimierung die Beschickung des Rollensatzes in einen Kompressionsraum und danach das Schließen des Kompressionsraumes umfaßt, um zunächst den im wesentlichen zylindrischen Rollensatz auf eine im wesentlichen abgeflachte Konfiguration von ovaler Form zu komprimieren, bis auf eine im wesentlichen zylindrische Form, die einen Durchmesser aufweist, der im wesentlichen der kleinsten Abmessung gleich ist, die über die ovale Form gemessen wurde.

30. Verfahren nach Anspruch 27, dadurch gekennzeichnet, daß die Schritte des Ausbringens und Aufbringens das Ausbringen des Rollensatzes über eine ringförmige Öffnungsstruktur umfaßt, die ein Führungsorgan in Form einer Hülse (107) trägt, damit der Rollensatz in Kontakt mit dem Führungsorgan (110) kommt und das Führungsorgan außerhalb der ringförmigen Öffnungsstruktur an der Oberfläche des Rollensatzes mitnimmt.

31. Verfahren nach Anspruch 30, dadurch gekennzeichnet, daß der Schritt der Ausbringung die Verwendung eines Rollensatzes im Verlauf des Ausbringens aus dem Raum umfaßt, um durch die ringförmige Öffnungsstruktur einen Rollensatz zu stoßen, der unmittelbar vorher ausgebracht wurde.

32. Verfahren nach Anspruch 27, dadurch gekennzeichnet, daß der Schritt der Beschickung die Wahl von einer oder mehrerer Rollen des Rollensatzes und das Zurückhalten von bestimmten nicht ausgewählten Rollen bei ihrer Zuführung unmittelbar zu dem Kompressionsraum umfaßt, bei dem der Schritt des Komprimierens die Ausbringung des Rollensatzes in einen Kompressionsraum und danach das Schließen des Raums umfaßt, um zunächst den im wesentlichen zylindrischen Rollensatz auf eine im wesentliche abgeflachte Konfiguration von ovaler Form zu komprimieren, danach die Kompression der in ovaler Form vorliegenden abgeflachten Konfiguration auf eine im wesentlichen zylindrische Konfiguration vorzunehmen, die einen Durchmesser aufweist, der im wesentlichen gleich der kleinsten Abmessung ist, die über die ovale Form gemessen wurde, und bei dem die Schritte des Ausbringens und der Aufbringung das Ausbringen des Rollensatzes über eine ringförmige Öffnungsstruktur umfaßt, die ein Führungsorgan in Form einer Hülse trägt, damit der Rollensatz in Berührung mit dem Führungsorgan kommt und das Führungsorgan außerhalb der ringförmigen Öffnungsstruktur an der Oberfläche des Rollensatzes mitnimmt.
